# EUROPÄISCHE PATENTSCHRIFT

(11) **EP 1 209 114 B1**
(45) Veröffentlichungstag und Bekanntmachung des Hinweises auf die Patenterteilung: **15.09.2004**
(21) Anmeldenummer: 00124955.6
(22) Anmeldetag: 16.11.2000
(51) Int. Cl.: B65H 54/28

(54) **Vorrichtung zur Fadenverlegung beim Aufwickeln eines Fadens auf eine Spule**
Yarn distributor for a device for winding yarn on a bobbin
Distributeur de fil pour un dispositif d'enroulement de fil autour d'une bobine

(43) Veröffentlichungstag der Anmeldung: 29.05.2002
(73) Patentinhaber: Schärer Schweiter Mettler AG, 8812 Horgen (CH)
(72) Erfinder: SCHAAD, Marc, 5600 Lenzburg (CH); KORNMANN, Ewald, 8810 Horgen (CH)
(74) Vertreter: Dittrich, Horst, Dr.

(56) Entgegenhaltungen:
- EP-A- 0 829 444
- DE-A- 19 644 911
- US-A- 2 238 128

## Beschreibung

Die vorliegende Erfindung betrifft eine Fadenverlegung für eine Vorrichtung zum Aufwickeln eines Fadens auf eine Spule, mit einem Fadenführer, der mit einem über Umlenkrollen laufenden, flexiblen, motorisch antreibbaren Changierelement verbunden ist und eine Changierbewegung in Längsrichtung der Spule ausführt, und mit einem Vorspannorgan zum Ausgleich von Spannungsschwankungen des Changierelements, wobei eine der Umlenkrollen als Treibrad für den Antrieb des Changierelements ausgebildet und die Höhe der Fadenverlegung im wesentlichen durch den Durchmesser der Umlenkrollen bestimmt sowie der Fadenführer auf einem in einer Führung gelagerten Gleitorgan befestigt ist.

Bei einer in der EP-A-0 829 444 beschriebenen Fadenverlegung dieser Art, bei welcher das Changierelement durch ein Drahtseil, eine Saite oder einen Riemen gebildet ist, sind zwei Umlenkrollen und ein motorisch angetriebenes Treibrad vorgesehen, welche ein gleichschenkeliges Dreieck aufspannen. Das Treibrad, welches gleichzeitig als Vorspannorgan wirkt, ist auf einer zungenartigen, von Biegeträgern getragenen Lasche gelagert, welche als Spannplatte wirkt. Die Abmessungen dieser Fadenverlegung sind in der Länge durch die gewünschte maximale Spulenlänge und in der Höhe oder Breite durch die Höhe auf der Grundlinie des durch das Changierelement aufgespannten gleichschenkeligen Dreiecks plus Breite der Spannplatte plus deren Lagerung bestimmt.

Diese bekannte Fadenverlegung hat sich in der Praxis so gut bewährt, dass der Wunsch besteht, Spulstellen bestehender Maschinen, beispielsweise von OE-Spinnmaschinen, mit solchen Fadenverlegungen auszurüsten oder nachträglich auf diese umzurüsten, was jedoch oftmals daran scheitert oder zumindest dadurch erschwert wird, dass die Bauhöhe der Fadenverlegung für die vorgesehene Maschine zu gross ist. Besonders bei OE-Spinnmaschinen sollte die Höhe des vom Changierelement aufgespannten Dreiecks möglichst gering sein, weil unterhalb der Fadenverlegung Fadenbehandlungseinrichtungen, wie beispielsweise Fadenparaffinierer, vorgesehen sein können. Gleiches gilt für die in der EP-A-0 453 622 beschriebene Fadenverlegung.

Durch die Erfindung soll nun eine Fadenverlegung der eingangs genannten Art mit minimaler Bauhöhe angegeben werden, welche aufgrund ihrer geringen Bauhöhe nachträglich einfach in bestehende Maschinen eingepasst werden kann.

Diese Aufgabe wird erfindungsgemäss dadurch gelöst, dass die genannten Rollen so angeordnet sind, dass die vom Changierelement aufgespannte Ebene durch einen schmalen, in Längsrichtung der herzustellenden Spule verlaufenden Streifen gebildet ist, und dass die genannten Rollen und die genannte Führung auf einer gemeinsamen Halteplatte von der Form eines schmalen Streifens angeordnet sind.

Durch die erfindungsgemässe Ausbildung der Führung und des Antriebs des Changierelements wird die Bauhöhe der Fadenverlegung im wesentlichen auf den Durchmesser der Umlenkrollen reduziert und beträgt somit nur mehr einen Bruchteil der bisherigen Bauhöhe. Dadurch wird die Bauhöhe der Fadenverlegung so gering, dass diese in viele Maschinen nachträglich eingepasst werden kann.

In der DE-A-196 44 911 ist eine Vorrichtung zum Aufwickeln eines Fadens beschrieben, bei der die Changiereinrichtung einen in einer Richtung angetriebenen Riemen und einen zwischen den beiden Trumen des Riemens hin- und her bewegbaren und mit Geradführungen kraftschlüssig verbindbaren Schlitten aufweist. Der Antrieb des Schlittens quer zum Riemen erfolgt magnetisch, so dass diese Vorrichtung keine hohen Changiergeschwindigkeiten und keine präzise Positionierung des Fadenführers zulässt.

Eine erste bevorzugte Ausführungsform der erfindungsgemässen Fadenverlegung ist dadurch gekennzeichnet, dass das Vorspannorgan durch ein zusätzliches Spannrad gebildet ist.

Eine zweite bevorzugte Ausführungsform der erfindungsgemässen Fadenverlegung ist dadurch gekennzeichnet, dass das Vorspannorgan durch die andere Umlenkrolle gebildet ist.

Eine dritte bevorzugte Ausführungsform der erfindungsgemässen Fadenverlegung ist dadurch gekennzeichnet, dass die das Vorspannorgan bildende Umlenkrolle federnd gelagert ist.

Eine weitere bevorzugte Ausführungsform der erfindungsgemässen Fadenverlegung ist dadurch gekennzeichnet, dass die das Vorspannorgan bildende Umlenkrolle mittels einer Linearführung und Feder oder mittels einer Integralfeder gelagert ist.

Alternativ kann diese Umlenkrolle auf einem Biegeträger, einer Biegeachse, einem Hebel oder einer Gabel gelagert sein.

Nachfolgend wird die Erfindung anhand von in den Zeichnungen dargestellten Ausführungsbeispielen näher erläutert; es zeigt:
- Fig. 1: eine schematische Darstellung einer Spulstelle einer Spulmaschine mit einer Fadenverlegung nach dem Stand der Technik,
- Fig. 2: eine schematische Darstellung einer erfindungsgemässen Fadenverlegung; und
- Fig. 3: Beispiele für das Vorspannorgan der Fadenverlegung von Fig. 2.

Fig. 1 zeigt eine Spulstelle mit einer aus der EP-A-0 829 444 bekannten Fadenverlegung 1. Darstellungsgemäss besteht die Spulstelle im wesentlichen aus einer Spindel 2 zur Aufnahme und Halterung einer Spulenhülse 3, auf die eine Spule 4, beispielsweise eine Kreuzspule, aufgewickelt wird, und aus der Fadenverlegung 1. Die letztere dient zur Verlegung eines Fadens, der durch ein nicht dargestelltes Lieferwerk von einer Vorratsspule abgezogen wird. Die Spule 2 ist entweder direkt angetrieben oder liegt längs einer Mantellinie auf einer frei drehbaren Walze auf, die auf einem geeigneten Trägerteil der betreffenden Textilmaschine (nicht dargestellt) montiert ist. Die Fadenverlegung 1, die zur Herstellung der gewünschten Wicklung dient, enthält als wesentlichstes Element einen Fadenführer 5, der entlang der Achse A der Spule 4 eine oszillierende Changierbewegung ausführt.

Der Fadenführer 5 ist auf einem in einer schienen- oder nutenartigen Führung 6 hin und her bewegbaren Gleitorgan 7 befestigt, an welchem ein Changierelement 8 angreift. Dieses ist als flexibles und in Changierrichtung steifes Organ zur Übertragung von Zugkräften ausgebildet und beispielsweise durch eine Saite, einen Draht, ein Metallseil, einen Flach-, Zahn- oder Keilriemen, ein Metallband, eine Kette oder dgl. gebildet. Die Fadenverlegung 1 ist auf einer Halteplatte 9 befestigt, welche ihrerseits auf der Maschine montiert ist. Das Changierelement 8 läuft über zwei auf der Halteplatte 9 starr gelagerte Umlenkrollen 10 und 11 zu einem von einem Servomotor 12, vorzugsweise einem Schrittmotor, antreibbaren Treibrad 13. Das Changierelement 8 umschlingt das Treibrad 13 mit mehreren Windungen und ist mit beiden Enden an diesem befestigt.

Bei Antrieb des Treibrades 13 wird je nach dessen Rotationsrichtung der Fadenführer 5 in Richtung auf die eine oder die andere Umlenkrolle 10 bzw. 11 bewegt. Der Abstand zwischen den Umlenkrollen 10 und 11 gibt den maximal möglichen Hub des Fadenführers 5 bei seiner Changierbewegung an. Das Treibrad 13 ist so an die Drehmomentcharakteristik des Motors 12 und an die aus Fadenführer 5, Gleitorgan 7, Faden und Changierelement 8 gebildete Last angepasst, dass ein idealer Wirkungsgrad resultiert.

Dem Motor 12 ist ein Sensor (nicht dargestellt) zur Detektion der Drehposition des Treibrades 13 und damit der Changierposition des Fadenführers 5 zugeordnet. Bezüglich dieses Sensors und seines Zusammenwirkens mit der Regelung des Motors 12 wird auf die EP-A-0 829 444 verwiesen.

Der den Motor 12 und das Antriebsrad 13 tragende zentrale Bereich der Halteplatte 9 ist als federnde Spannplatte 9 ausgebildet, welche über Biegeträger mit dem Randbereich der Halteplatte 9 verbunden ist (siehe dazu EP-A-0 829 444). Die federnde Wirkung der Spannplatte 14 wird dazu verwendet, dynamische Veränderungen des vorzugsweise durch ein Stahlseil gebildeten Changierelements 8 im Bereich der Bewegungsumkehrpunkte zu kompensieren. Wenn der Fadenführer 5 an einen Umkehrpunkt gelangt, dann verhalten sich die beiden an den Fadenführer anschliessenden Trume des Changierelements 8 verschieden, indem in der Abbremsphase das in Bewegungsrichtung vordere Trum gelockert und das in Bewegungsrichtung hintere Trum gedehnt und in der Beschleunigungsphase das in Bewegungsrichtung vordere Trum des Changierelements gedehnt und das hintere gelockert wird.

Dieses dynamische Verhalten des Changierelements 8 beschränkt die Positioniergenauigkeit des Fadenführers 5 bei einer gegebenen Beschleunigung oder Verzögerung und damit die Changiergeschwindigkeit des Fadenführers 5 bei einer vorgegebenen Positioniergenauigkeit. Da die Anforderungen an die Positioniergenauigkeit des Fadenführers schon bei Kreuzspulen sehr hoch sind und für Wicklungen nach beliebigen Wickelgesetzen noch steigen, würde das erwähnte dynamische Verhalten des Changierelements 8 die Changiergeschwindigkeit und damit die Spulgeschwindigkeit merklich begrenzen.

Durch die beschriebene Lagerung des Motors 12 und des Treibrades 13 an der relativ zu den Umlenkrollen 10 und 11 federnden Spannplatte 14, wirkt das Treibrad 13 auf das Changierelement 8 wie ein Vorspannorgan, das seitlich gegen das Changierelement drückt und Schwankungen von dessen Spannungen ausgleicht. Da jedes Trum des Changierelements 8 vom Fadenführer 5 zum Treibrad 13 geführt ist, wirkt dieses federnde Vorspannorgan gleichzeitig auf beide Trume des Changierelements 8 und verhindert dadurch in der Beschleunigungs- und in der Verzögerungsphase sowohl ein Lockern des einen als auch eine Überdehnung des anderen Trums des Changierelements.

In Fig. 1 ist mit dem Bezugszeichen H₁ der Normalabstand zwischen den Achsen der Umlenkrollen 10, 11 und der Achse des Treibrades 13 und mit H₂ der Abstand zwischen den Achsen der Umlemkrollen 10, 11 und der unteren Kante der Halteplatte 9 bezeichnet. Der letztere Abstand wird als Bauhöhe oder Baubreite der Fadenverlegung 1 bezeichnet, die im wesentlichen durch die Höhe auf der Grundlinie des durch das Changierelement 8 aufgespannten gleichschenkeligen Dreiecks (∼H₁) und durch den Abstand zwischen der Achse des Treibrads 13 und der unteren Kante der Halteplatte 9 bestimmt ist. Es hat sich gezeigt, dass beim nachträglichen Einbau der dargestellten Fadenverlegung 1 in eine dafür ursprünglich nicht vorgesehene Maschine die Bauhöhe H₂ oftmals zu gross ist, und dass die Fadenverlegung 1 wesentlich universeller verwendet werden könnte, wenn eine massive Reduktion der Bauhöhe möglich wäre.

Fig. 2 zeigt eine Ansicht eines Ausführungsbeispiels einer Fadenverlegung 1' deren Bauhöhe nur etwa 20% der Bauhöhe der Fadenverlegung 1 von Fig. 1 beträgt. Bei diesem Ausführungsbeispiel übernimmt eine der beiden Umlenkrollen, darstellungsgemäss die Umlenkrolle 10', die Funktion des Treibrades, so dass die vom Changierelement 8 aufgespannte Ebene nicht mehr die Form eines Dreiecks sondern die Form eines schmalen Bandes hat. Dementsprechend wird der Abstand H₁ gleich null. Der Abstand H₂ ist ebenfalls deutlich reduziert, weil zusätzlich zum Wegfall von H₁ auch die Spannplatte 14 (Fig. 1) und deren Lagerung weggefallen sind.

Der Servomotor 12 ist hinter der Umlenkrolle 10' angeordnet und die mit dem Bezugszeichen 15 bezeichnete Halteplatte weist eine entsprechend kleinere Höhe oder Breite auf als die Halteplatte 9 der Fadenverlegung 1 von Fig. 1. Die Bauhöhe der Fadenverlegung 1' ist im wesentlichen durch den Durchmesser der Umlenkrollen 10', 11' bestimmt und wird dadurch auf einen Bruchteil der Bauhöhe der Fadenverlegung 1 (Fig. 1) reduziert. Das führt auch zu einer entsprechenden Material- und Kostenreduktion.

Wie sich Fig. 2 weiter entnehmen lässt, ist die andere Umlenkrolle 11' als Vorspannorgan ausgebildet, was eine weitere Vereinfachung und Kostenreduktion ergibt. In Fig. 2 ist angedeutet, dass die Umlenkrolle 11' in einer Linearführung gegen die Kraft einer die Umlenkrolle 11' nach aussen drückenden Feder 16 gelagert ist.

Fig. 3 zeigt in einer tabellenartigen Zusammenstellung eine Anzahl von möglichen Arten der Lagerung der Umlenkrolle 11' und eine Ausführung, bei welcher die Umlenkrolle nicht als Vorspannorgan ausgebildet ist und ein separates Vorspannorgan verwendet wird:
- Fig. 3.1 zeigt die in Fig. 2 dargestellte Lagerung der Umlenkrolle 11' mittels Linearführung und Feder 16;
- Fig. 3.2 zeigt ein durch ein Spannrad 17 gebildetes Vorspannorgan;
- Fig. 3.3 zeigt die Lagerung der Umlenkrolle 11' mit einem Biegeträger 18 aus Federblech, der an einen Träger 19 angeschraubt ist;
- Fig. 3.4 zeigt die Lagerung mit einem als Einlegeteil ausgebildeten Biegeträger 18';
- Fig. 3.5 zeigt die Lagerung der Umlenkrolle 11' mittels einer in einer Linearführung gelagerten Integralfeder 20;
- Fig. 3.6 zeigt die Lagerung mittels einer Biegeachse 21;
- Fig. 3.7 zeigt die Lagerung der Umlenkrolle 11' am einen Ende eine zweiarmigen Hebels oder einer zweiarmigen Gabel 22, an dessen bzw. deren anderem Ende eine Zugfeder 23 angreift;
- Fig. 3.8 zeigt die Lagerung am einen Ende eines einarmigen Hebels 24, dessen anderes Ende über ein Torsionselement 25 auf einer Achse gelagert ist;
- die Fig. 3.9 und 3.10 zeigen zwei Möglichkeiten der Lagerung mittels eines Feder-Parallelogramms.

## Patentansprüche

1. Vorrichtung zur Fadenverlegung beim Aufwickeln eines Fadens auf eine Spule (4), mit einem Fadenführer (5), der mit einem über Umlenkrollen (10, 11; 10', 11') laufenden, flexiblen, motorisch antreibbaren Changierelement (8) verbunden ist und eine Changierbewegung in Längsrichtung der Spule (4) ausführt, und mit einem Vorspannorgan zum Ausgleich von Spannungsschwankungen des Changierelements (8), wobei eine der Umlenkrollen (10') als Treibrad für den Antrieb des Changierelements (8) ausgebildet und die Bauhöhe der Fadenverlegung (1) im wesentlichen durch den Durchmesser der Umlenkrollen (10', 11') bestimmt sowie der Fadenführer (5) auf einem in einer Führung (6) gelagerten Gleitorgan (7) befestigt ist, **dadurch gekennzeichnet, dass** die genannten Rollen (10', 11') so angeordnet sind, dass die vom Changierelement (8) aufgespannte Ebene durch einen schmalen, in Längsrichtung der herzustellenden Spule (4) verlaufenden Streifen gebildet ist, und dass die genannten Rollen (10', 11') und die genannte Führung (6) auf einer gemeinsamen Halteplatte (15) von der Form eines schmalen Streifens angeordnet sind.

2. Vorrichtung zur Fadenverlegung nach Anspruch 1, **dadurch gekennzeichnet, dass** das Vorspannorgan durch ein zusätzliches Spannrad (17) gebildet ist.

3. Vorrichtung zur Fadenverlegung nach Anspruch 1, **dadurch gekennzeichnet, dass** das Vorspannorgan durch die andere Umlenkrolle (11') gebildet ist.

4. Vorrichtung zur Fadenverlegung nach Anspruch 3, **dadurch gekennzeichnet, dass** die das Vorspannorgan bildende Umlenkrolle (11') federnd gelagert ist.

5. Vorrichtung zur Fadenverlegung nach Anspruch 4, **dadurch gekennzeichnet, dass** die das Vorspannorgan bildende Umlenkrolle (11') mittels einer Linearführung und Feder (16) oder mittels einer Integralfeder (20) gelagert ist.

6. Vorrichtung zur Fadenverlegung nach Anspruch 4, **dadurch gekennzeichnet, dass** die das Vorspannorgan bildende Umlenkrolle (11') auf einem Biegeträger (18, 18'), einer Biegeachse (21), einem Hebel (22, 23) oder einer Gabel gelagert ist.

7. Vorrichtung zur Fadenverlegung nach Anspruch 4, **dadurch gekennzeichnet, dass** die das Vorspannorgan bildende Umlenkrolle (11') auf einem Feder-Parallelogramm (26) gelagert ist.

## Claims

1. Device for yarn laying in the winding of a yarn on to a bobbin (4), comprising a yarn guide (5) which is connected to a flexible, motor-driven traversing element (8) running over diversion rollers (10, 11; 10', 11') and which executes a traversing movement in the longitudinal direction of the bobbin (4), and comprising a pretensioning element for equalizing tension fluctuations of the traversing element (8), one of the diversion rollers (10') being designed as a driving wheel for driving the traversing element (8) and the overall height of the yarn lay (1) being substantially determined by the diameter of the diversion rollers (10', 11') and the yarn guide (5) being attached to a sliding element (7) mounted in a guide (6), **characterized in that** the said rollers (10', 11') are disposed in such a way that the plane stentered by the traversing element (8) consists of a narrow strip running in the longitudinal direction of the bobbin (4) to be produced, and the said rollers (10', 11') and the said guide (6) are disposed on a common holding plate (15) having the form of a narrow strip.

2. Device for yarn laying according to Claim 1, **characterized in that** the pretensioning element consists of an additional tensioning wheel (17).

3. Device for yarn laying according to Claim 1, **characterized in that** the pretensioning element consists of the other diversion roller (11').

4. Device for yarn laying according to Claim 3, **characterized in that** the diversion roller (11') constituting the pretensioning element is resiliently mounted.

5. Device for yarn laying according to Claim 4, **characterized in that** the diversion roller (11') constituting the pretensioning element is mounted by means of a linear guide and spring (16) or by means of an integral spring (20).

6. Device for yarn laying according to Claim 4, **characterized in that** the diversion roller (11') constituting the pretensioning element is mounted on a bending support (18, 18'), a bending axle (21), a lever (22, 23) or a fork.

7. Device for yarn laying according to Claim 4, **characterized in that** the diversion roller (11') constituting the pretensioning element is mounted on a spring parallelogram (26).

## Revendications

1. Dispositif pour la pose de fil lors de l'enroulement d'un fil sur une bobine (4), comprenant un guide-fil (5), qui est relié à un élément (8) va-et-vient flexible pouvant être entraîné par moteur et circulant sur des poulies (10, 11 ; 10', 11') de renvoi, et qui accomplit un mouvement de va-et-vient dans la direction longitudinale de la bobine (4), et comprenant un organe de précontrainte pour compenser des fluctuations de tension de l'élément (8) va-et-vient, une (10') des poulies de renvoi étant conçue comme roue motrice pour l'entraînement de l'élément (8) va-et-vient, l'encombrement en hauteur du dispositif (1) de pose de fil étant essentiellement déterminé par le diamètre des poulies (10', 11') de renvoi, et le guide-fil (5) étant fixé sur un organe (7) coulissant monté dans un guidage (6), **caractérisé en ce que** lesdites poulies (10', 11') sont disposées de telle sorte que le plan sous-tendu par l'élément (8) va-et-vient est formé par une étroite bande s'étendant dans la direction longitudinale de la bobine (4) à réaliser, et **en ce que** lesdites poulies (10', 11') et ledit guidage (6) sont disposés sur une plaque (15) de maintien commune ayant la forme d'une étroite bande.

2. Dispositif pour la pose de fil suivant la revendication 1, **caractérisé en ce que** l'organe de précontrainte est formé par un galet (17) tendeur supplémentaire.

3. Dispositif pour la pose de fil suivant la revendication 1, **caractérisé en ce que** l'organe de précontrainte est formé par l'autre poulie (11') de renvoi.

4. Dispositif pour la pose de fil suivant la revendication 3, **caractérisé en ce que** la poulie (11') de renvoi formant l'organe de précontrainte est montée sur ressort.

5. Dispositif pour la pose de fil suivant la revendication 4, **caractérisé en ce que** la poulie (11') de renvoi formant l'organe de précontrainte est montée au moyen d'un guidage linéaire et d'un ressort (16), ou au moyen d'un ressort (20) intégré.

6. Dispositif pour la pose de fil suivant la revendication 4, **caractérisé en ce que** la poulie (11') de renvoi formant l'organe de précontrainte est montée sur un élément (18, 18') porteur sollicité en flexion, sur un axe (21) de flexion, sur un levier (22, 23) ou sur une fourche.

7. Dispositif pour la pose de fil suivant la revendication 4, **caractérisé en ce que** la poulie (11') de renvoi formant l'organe de précontrainte est montée sur un parallélogramme (26) formant ressort.
